# EUROPÄISCHE PATENTSCHRIFT

(11) **EP 1 328 461 B1**
(45) Veröffentlichungstag und Bekanntmachung des Hinweises auf die Patenterteilung: **03.11.2004**
(21) Anmeldenummer: 00907537.5
(22) Anmeldetag: 10.02.2000
(51) Int. Cl.: B66C 1/00

(54) **SYSTEM UND VERFAHREN ZUM STEUERN EINER LASTHEBEVORRICHTUNG**
SYSTEM AND DEVICE FOR CONTROLLING A LOAD LIFTING DEVICE
SYSTEME ET PROCEDE DE COMMANDE D'UN DISPOSITIF DE LEVAGE

(30) Priorität: 11.02.1999 DE 29902364 U
(43) Veröffentlichungstag der Anmeldung: 23.07.2003
(73) Patentinhaber: Münnekehoff, Gerd, 42857 Remscheid (DE)
(72) Erfinder: Münnekehoff, Gerd, 42857 Remscheid (DE)
(74) Vertreter: Zapf, Christoph, Dipl.-Ing.
(86) Internationale Anmeldenummer: PCT/EP2000/001067
(87) Internationale Veröffentlichungsnummer: WO 2000/047512

(56) Entgegenhaltungen:
- EP-A- 0 733 579
- DE-A- 4 415 518
- DE-U- 29 719 865
- US-A- 3 945 612

## Beschreibung

Die vorliegende Erfindung betrifft ein System zum Steuern einer Lasthebevorrichtung, mit einem steuerbaren Antrieb, mit einem mit dem Antrieb verbundenen, - zumindest in einer Ruhelage schwerkraftbedingt - vertikal ausgerichteten Tragelement, mit einer mit dem Tragelement verbundenen Lastaufnahmeeinrichtung und mit einem Regelkreis zur Lastbalancierung. Des weiteren betrifft die Erfindung ein insbesondere mittels eines solchen Systems durchführbares Steuerverfahren.

Systeme der genannten Art sind mit elektromotorisch und fluidisch angetriebenen Lasthebevorrichtungen bekannt. Sie dienen zur Vermeidung eines höheren physischen Aufwands bei handgeführten Bewegungen von an der Lastaufnahmeeinrichtung gehaltenen Lasten aller Art. Infolge der Lastbalancierung schwebt dabei die Last in einer gewählten Höhe und kann mit minimalem Kraftaufwand in ihre Bestimmungsposition geführt werden. Ein derartiges System, das eine an einer Laufschienenkonstruktion in mindestens einer horizontalen Richtung geführte Kran-Laufkatze umfaßt, ist beispielsweise aus dem deutschen Gebrauchsmuster DE 297 19 865 U1 bekannt. Das Tragelement der bekannten Lasthebevorrichtungen kann dabei flexibel und auf einer Trommel aufwickelbar (Seil, Kette) oder auch biegesteif sein.

Eine Lasthebevorrichtung mit einem biegesteifen Tragelement ist beispielsweise aus der DE 4342715 A1 bekannt. In dieser Offenlegungsschrift wird ein handgeführter Manipulator beschrieben, der einen vertikalen Lagerzapfen aufweist, um den ein horizontal auskragender Tragarm schwenkbar ist. An seinem dem Lagerzapfen abgewandten Ende trägt der Tragarm eine Hubvorrichtung, die an ihrem unteren Ende ein Lastaufnahmemittel aufweist. Der Tragarm besteht aus zwei hintereinandergeschalteten Teilarmen, die durch ein Gelenk mit vertikaler Schwenkachse miteinander verbunden sind und so einen sogenannten Knickarm bilden. Der Tragarm weist einen weiteren aus zwei Teilarmen gebildeten Knickarm auf, der sich mit dem ersten zu einem in einer horizontalen Ebene liegenden veränderbaren Parallelogramm ergänzt.

Bei einigen bekannten Steuersystemen für Lasthebevorrichtungen muß die Größe des Leergewichtes bzw. der aufzunehmenden Last an einem Regler voreingestellt werden. Zur Vermeidung dieses Nachteils können, wie aus der EP 0 733 579 A1 bekannt ist, auch Mittel zur Gewichtsbestimmung an der Lasthebevorrichtung vorgesehen sein.

Der vorliegenden Erfindung liegt die Aufgabe zugrunde, ein Steuersystem der genannten Art und ein entsprechendes Verfahren zu schaffen, mit dem ohne Gewichtsvoreinstellung die Lastbalancierung auf steuertechnisch einfache Weise realisiert werden kann, wobei auch eine komfortable Bedienung bei gleichzeitig hoher Sicherheit gewährleistet sein soll.

Erfindungsgemäß wird dies dadurch erreicht, daß der Regelkreis zur Lastbalancierung eine Einrichtung zur Erzeugung eines wegabhängigen Signals umfaßt, das einer im wesentlichen vertikalen Bewegung des Tragelementes entspricht und als Eingangssignal für die Steuerung des Antriebs dient.

Nach Aufnahme der Last in der Lastaufnahmeeinrichtung kann so vorteilhafterweise eine vom Antrieb aufgebrachte Kraft oder ein entsprechendes Moment automatisch zügig erhöht werden, bis diese(s) dem Gewicht der Last entspricht. Die Erhöhung der Antriebskraft kann bei elektromorischem Antrieb durch eine Motorstromsteuerung oder bei fluidischem Antrieb durch eine Steuerung des Fluiddrucks, beispielsweise mit Hilfe eines Servoventils, erfolgen. Der Zeitpunkt der erreichten Gewichtskompensation kann dabei mit Hilfe der Einrichtung zur Erzeugung des wegabhängigen Signals ermittelt werden. Der Balancezustand hat sich dann eingestellt, wenn unter Wirkung des Antriebs die im wesentlichen vertikale Bewegung des Tragelementes einsetzt. Die Größe des wegabhängigen Signals kann dabei mit Vorteil mit einem Sollwert verglichen werden und, wenn dieser erreicht ist, kann die vom Antrieb aufgebrachte Kraft bzw. das Moment auf dem erreichten Wert konstant gehalten werden. Die Gewichtsbalancierung erfolgt somit vollständig automatisch. Die Erfassung des Sollwertes vollzieht sich dabei im Millisekundenbereich und ist damit so schnell, daß die vertikale Bewegung des Tragelementes von der Bedienperson nicht wahrgenommen wird und daher bei der Bedienung auch nicht störend wirken kann.

Der Antrieb kann vornehmlich ein Elektromotor sein, der die Einrichtung zur Erzeugung des wegabhängigen Signals aufweist, wie dies insbesondere bei einem elektrischen Servomotor der Fall ist, bei dem das wegabhängige Signal einem Drehwinkel entspricht und direkt vom Motor abgegriffen werden kann. Bei anderen Elektromotoren kann beispielsweise mit Vorteil vorgesehen sein, daß die Einrichtung zur Erzeugung des wegabhängigen Signals eine koaxial zur Antriebswelle des Motors angeordnete, inkrementale Drehwinkelmeßscheibe ist.

Die Erfindung kann vorteilhafterweise auch bei Lasthebevorrichtungen zum Einsatz kommen, bei denen der Antrieb eine fluidisch wirkende Antriebseinrichtung, wie eine pneumatische Kolben-Zylinder-Anordnung oder eine pneumatisch beaufschlagte Kugelrollspindel, ist.

Im Sinne einer weiteren bedienungsfreundlichen Gestaltung des Systems kann eine Steuerung für die vertikale Bewegung des Tragelementes vorgesehen sein, die ein Steuerglied, eine Handhabungseinrichtung für die Lastaufnahmeeinrichtung und eine Einrichtung zur Erzeugung eines kraftabhängigen Signals umfassen, wobei das kraftabhängige Signal einer die Handhabungseinrichtung vertikal beaufschlagenden Manipulationskraft entspricht und das Steuerglied derart ausgelegt ist, daß es in Abhängigkeit von der Abweichung des kraftabhängigen Signals von einem Sollwert ein Steuersignal für den Antrieb zur Auslösung einer Bewegung des Tragelementes abgibt, welche der Richtung und vorzugsweise auch der Größe der Manipulationskraft entspricht.

In einer weiteren Ausgestaltung der Erfindung können dabei sowohl die Sollwertvorgabe als auch das Übertragungsverhalten des Steuergliedes durch ein Einstellglied in Abhängigkeit von einem der Last entsprechenden Signal verändert werden. Eine solche Führungsregelung gestattet mit Vorteil eine Kompensation von im erfindungsgemäßen System auftretenden lastbedingten Reibungskräften.

Ein weiterer Vorteil der Erfindung besteht darin, daß sämtliche Glieder des erfindungsgemäßen Systems, die eine Steuer- oder Regelfunktion besitzen, wie das Steuerglied der Steuerung für die vertikale Bewegung des Tragelementes, das Einstellglied für den Sollwert dieser Steuerung usw. Bestandteile einer einzigen speicherprogrammierbaren Steuerung sein können.

Weitere vorteilhafte Ausgestaltungsmerkmale der Erfindung sind in den Unteransprüchen sowie der nachfolgenden Beschreibung enthalten.

Anhand von bevorzugten, in der Zeichnung veranschaulichten Ausführungsbeispielen soll die Erfindung nun genauer erläutert werden. Dabei zeigen:
- Fig. 1: eine prinzipielle Darstellung der Anwendung eines Systems zum Steuern einer Lasthebevorrichtung,
- Fig. 2: einen Schnitt durch ein Hubaggregat eines erfindungsgemäßen Systems mit elektromotorisch wirkendem Antrieb,
- Fig. 3: eine schematische Darstellung der Steuerung eines erfindungsgemäßen Systems,
- Fig. 4: einen Schnitt durch ein Hubaggregat eines erfindungsgemäßen Systems mit fluidisch wirkendem Antrieb, in vereinfachter Darstellung
- Fig. 5: eine weitere Ausführung eines erfindungsgemäßen Systems, mit einem biegesteifen Tragelement.

In den verschiedenen Figuren der Zeichnung sind dieselben Teile auch stets mit denselben Bezugszeichen versehen, so daß sie in der Regel auch jeweils nur einmal beschrieben werden.

Wie Fig. 1 zeigt, weist ein System zum Steuern einer Lasthebevorrichtung 1 einen steuerbaren Antrieb 2 auf, der in einem Hubaggregat 3 angeordnet ist. Das Hubaggregat 3 ist als eine an einer Laufschienenkonstruktion 4 in mindestens einer horizontalen Richtung X-X geführte Kran-Lautkatze ausgebildet. Mit dem Antrieb 2 verbundenen ist ein - zumindest in einer Ruhelage schwerkraftbedingt - vertikal Z-Z ausgerichteten Tragelement 5. Bei dem Tragelement 5 handelt es sich um Seil, das flexibel (biegeschlaff) und auf eine im Inneren des Hubaggregates 3 befindliche.Trommel 6 aufwickelbar ist.

Wie das Hubaggregat 3 im einzelnen ausgebildet sein kann, zeigt in einer ersten Variante die in Fig. 2 dargestellte Schnittdarstellung. Das Hubaggregat 3 besitzt ein Gehäuse 3a, in dem sich als elektromotorisch wirkendem Antrieb 2 ein Servomotor und die Trommel 6 zum Aufwickeln des Seiles befinden.

Mit dem Tragelement 5 verbundenen ist eine Lastaufnahmeeinrichtung 7. Bei dieser handelt es sich im dargestellten Fall um eine Einrichtung mit einem durch eine Bedienperson 8 manuell bedienbaren Lastaufnahmemechanismus, insbesondere mit einer Spannzange zur Aufnahme einer Last 9 mit einer zylinderförmigen Aufnahmeöffnung, wie z.B. einer Spule.

Am freien Ende des Tragelementes 5 ist eine Handhabungseinrichtung 10 für die Lastaufnahmeeinrichtung 7 befestigt, die auch zur Bewegungsführung dient.

Wie die in Fig. 3 gezeigte schematische Darstellung der Steuerung eines erfindungsgemäßen Systems zeigt, umfaßt dieses einen Regelkreis zur Lastbalancierung. In diesem Regelkreis ist eine Einrichtung 11 zur Erzeugung eines wegabhängigen Signals S vorgesehen, das einer im wesentlichen vertikalen Bewegung des Tragelementes 5 entspricht und als Eingangssignal zur Steuerung des Antriebs 2 dient. Der Regelkreis beinhaltet des weiteren ein Regelglied 12, das derart ausgelegt ist, daß es in Abhängigkeit von einer Abweichung ΔS des wegabhängigen Signals S von einem Sollwert W an ein Stellglied 13 für den Antrieb 2 ein Regelsignal R für die Bewegung des Tragelementes 5 abgeben kann. Das Stellglied 13 kann'beispielsweise eine Einrichtung zur Veränderung des Motordrehmomentes (Stellgröße I) eines Elektromotors, wie der in Fig. 2 dargestellte Servoregler, oder des Druckes Q in einer fluidischen Einrichtung, wie das in Fig. 4 dargestellte Servoventil, sein.

Nach Aufnahme einer Last 9 mittels der Lastaufnahmeeinrichtung 7 wird ein vom Antrieb 2 aufgebrachtes Moment automatisch zügig erhöht, bis dieses dem Gewicht der aufgenommenen Last 9 entspricht. Dabei wird zur Ermittlung der Einstellung eines erreichten Balancezustandes für die Last 9 das wegabhängige Signal S ermittelt. Dieses Signal S beinhaltet eine Information über den Beginn bzw. den Anfangsverlauf einer nach Gewichtsausgleich einsetzenden Lastbewegung. Das wegabhängige Signal S wird mit dem Sollwert W verglichen (Bildung der Abweichung ΔS). Wenn Übereinstimmung von Signal S und Sollwert W vorliegt (ΔS=0), wird das vom Antrieb 2 aufgebrachte Moment auf dem erreichten Wert konstant gehalten. Zur Konstantschaltung dient dabei das Regelsignal R. Die Bewegung des Tragelementes 5 bzw. der Last 9 kommt dadurch zum Stillstand. Der Sollwert W kann dabei mit Vorteil äußerst klein vorgegeben werden. Das konstante Motormoment oder der Druck Q stellt ein Maß für das Gewicht der an der Lastaufnahmeeinrichtung 7 befindlichen Last 9 dar und kann als ein dementsprechendes Signal verarbeitet werden.

Der Einsatz eines Servomotors als Antrieb 2 bietet dabei den Vorteil, das er die Einrichtung 11 zur Erzeugung des wegabhängigen Signals bereits selbst aufweist bzw. bildet, da er ein wegabhängiges Signal S (für einen Drehwinkel α der Antriebswelle) liefert.

Das erfindungsgemäße System kann mit Vorteil, wie dies ebenfalls aus Fig. 3 hervorgeht, eine Steuerung für die vertikale Z-Z Bewegung des Tragelementes 5 aufweisen. Die dargestellte Steuerung umfaßt ein Steuerglied 14, die Handhabungseinrichtung 10 für die Lastaufnahmeeinrichtung 7 und eine Einrichtung 15 zur Erzeugung eines kraftabhängigen Signals P, das einer die Handhabungseinrichtung 10 im wesentlichen vertikal Z-Z beaufschlagenden Manipulationskraft F entspricht. Das Steuerglied 14 kann dabei derart ausgelegt sein, daß es in Abhängigkeit von einer Abweichung ΔP des kraftabhängigen Signals P von einem Sollwert V ein Steuersignal T für den Antrieb 2 zur Auslösung einer Bewegung des Tragelementes 5 abgibt. Diese Bewegung kann dann vorzugsweise der Richtung und vorzugsweise auch der Größe der Manipulationskraft F entsprechen.

Fig. 3 veranschaulicht des weiteren, daß das erfindungsgemäße System ein Einstellglied 16 aufweisen kann, das in Abhängigkeit von einem der Last 9 entsprechenden Signal (z.B. Strom I, Druck Q) den Sollwert V für das Kraftsignal P verändert, das der die Handhabungseinrichtung vertikal beaufschlagenden Manipulationskraft F entspricht. Außerdem kann das Einstellglied 16 auch so konzipiert werden, daß es das Übertragungsverhalten des Steuergliedes 14 verändert, welches in Abhängigkeit von der Abweichung ΔP des Kraftsignals P von dem Sollwert V das Steuersignal T für den Antrieb abgibt. Wie bereits erwähnt, ist eine solche Führungsregelung vorteilhafterweise dazu geeignet, im erfindungsgemäßen System auftretende lastbedingte Reibungskräfte, beispielsweise an der Trommel 6 für das Tragelement 5 oder in einem Getriebe zu kompensieren. Die Manipulationskraft F kann auf diese Weise minimiert werden.

Die Steuerung für die vertikale Z-Z Bewegung des Tragelementes 5 - einschließlich der Kraft zur Lastbewegung - kann (mit und ohne Führungsregelung) unabhängig vom Vorhandensein bzw. der Art der Regelung der Lastbalancierung eingesetzt werden. So kann beispielsweise der Antrieb 2 eines Systems ohne Regelkreis zur Lastbalancierung unmittelbar über die Manipulationskraft F drehzahlgesteuert werden. Eine solche Steuerung ist z.B. besonders geeignet für das Palettieren von Lasten 9, bei dem eine vertikale Z-Z Bewegung des Tragelementes 5 als Hauptzustellbewegung von oben nach unten erfolgt. Dabei kann mit Vorteil die vertikale Z-Z Bewegung des Tragelementes 5 (Abwärts-Bewegung) in Abhängigkeit von der Größe des wegabhängigen Signals S gebremst werden. Beispielsweise kann so ein ganz "sanftes" Absetzen der Last 9 erfolgen, weil auf dem letzten Stück des vertikalen Z-Z Transportweges der Sollwert V bzw. das Übertragungsverhalten des Stellgliedes 16 so gestaltet werden kann, daß einer - verglichen mit den Verhältnissen auf dem übrigen Transportweg - größere Manipulationskraft F einem kleineren Weg des Tragelementes 5 bzw. der daran befindlichen Lastaufnahmeeinrichtung entspricht. Eine solche Möglichkeit veranschaulicht die in Fig. 3 eingetragene als Strichlinie gezeichnete Signalflußbahn für das wegabhängige Signal S.

Das erfindungsgemäße System kann zur Erhöhung der Arbeitssicherheit der Bedienperson 8 mit mehreren Sicherheitsfunktionen ausgestattet sein. So kann - auch dies geht aus Fig. 3 hervor - eine Sicherheitssteuerung für einen manuell bedienbaren Lastaufnahmemechanismus der Lastaufnahmeeinrichtung 7, insbesondere für einen Spann- oder Greifmechanismus, wie die in Fig. 1 dargestellte Spannzange, vorgesehen sein. Eine solche Sicherheitssteuerung kann ein mit der Einrichtung 11 zur Erzeugung des wegabhängigen Signals S und mit der Einrichtung 15 zur Erzeugung des wegabhängigen Signals P verbundenes Sicherheits-Steuerglied 17 aufweisen, das die manuelle Bedienung des Lastaufnahmemechanismus sperrt und nur dann freigibt (Signal B), wenn bei vorhandenem kraftabhängigen Signal P kein wegabhängiges Signal S vorliegt. Letzteres ist dann der Fall, wenn die Last 9 auf einer Auflage aufsetzt. Trotz einer, insbesondere vertikal Z-Z nach unten gerichteten, Manipulationskraft F, bewegt sich die Last 9 dann nicht mehr und demzufolge wird auch kein wegabhängiges Signal S mehr erfaßt.

Das wegabhängige Signals S kann des weiteren auch dazu benutzt werden, um bei Überschreitung einer maximalen Verfahrgeschwindigkeit des Tragelementes 5 eine Bremsung herbeizuführen.

Für den Antrieb 2 und/oder zur Blockierung der Bewegung des Tragelementes 5 kann eine weitere Sicherheitssteuerung in das erfindungsgemäßen System integriert sein. Auch diese zeigt Fig. 3. Diese Sicherheitssteuerung kann einen Sensor 18, insbesondere eine Lichtschranke, zur Registrierung der Benutzung der Handhabungseinrichtung 10 und ein Schaltglied 19 aufweisen, das den Antrieb 2 abschaltet bzw. die Bewegung des Tragelementes 5 blockiert und nur dann anschaltet bzw. freigibt (Signal U), wenn der Sensor 18 die Benutzung der Handhabungseinrichtung 10 signalisiert (Signal A).

Das Regelglied 12 des Regelkreises zur Lastbalancierung und/oder das Steuerglied 14 der Steuerung für die vertikale Bewegung des Tragelementes 5 und/oder das Einstellglied 16 für den Sollwert V dieser Steuerung und/oder das Schaltglied 19 der Sicherheitssteuerung für den Antrieb 2 bzw. zur Blockierung des Tragelementes 5 und/oder das Sicherheits-Steuerglied 17 der Sicherheitssteuerung für die Lastaufnahmeeinrichtung 10 können vorteilhafterweise einzeln oder gemeinsam Bestandteile einer speicherprogrammierbaren Steuerung SPS sein. Dies ist in Fig. 3 durch den die genannten Bauteile umfassenden Linienzug angedeutet. Insbesondere ist neben der individuellen Anpassungsmöglichkeit an die unterschiedlichsten Handhabungsaufgaben durch die speicherprogrammierbaren Steuerung SPS aufgrund einer digitalisierten Signalverarbeitung auch eine sehr günstige und flexible Beeinflussung des dynamischen Verhaltens des Steuerungssystems möglich.

Die speicherprogrammierbare Steuerung SPS kann mit Vorteil in der Nähe des Antriebs 2, insbesondere in.dem den Antrieb 2 aufnehmenden Hubaggregat 3, angeordnet sein, wie dies bereits Fig. 2 zeigt.

Ein erfindungsgemäßes System mit einer bereits erwähnten zweiten Antriebsvariante - einem fluidisch wirkendem Antrieb 2 - ist in Analogie zu Fig. 2 in Fig. 4 dargestellt. Das Hubaggregat 3 besitzt wiederum ein Gehäuse 3a, in dem sich die Trommel 6 zum Aufwickeln des Seiles (Tragelement 5) und als fluidisch wirkender Antrieb 2 im einfachsten Fall ein Pneumatikzylinder befinden kann. In der Zeichnung ist allerdings ein anderer, an sich bekannter pneumatischer Antrieb 2 angedeutet. Ein solcher Antrieb 2 kann beispielsweise aus einem seitlich verschlossenen Zylindermantel und dazwischen fest eingebauter Kugelspindel bestehen. Durch die Kugelspindel kann eine - bei Beaufschlagung eines innerhalb des Zylindermantels befindlichen Kolbens mit Druckluft entstehende - translatorische Bewegung in eine rotatorische Bewegung zum Antrieb der Trommel 6 umgesetzt werden. Die Einrichtung 11 zur Erzeugung des wegabhängigen Signals S ist bei dieser Ausführung eine inkrementale Drehwinkelmeßscheibe (Encoder), die vorzugsweise koaxial zur Trommel 6 oder - wie dargestellt - an einer Umlenkrolle 6a für das Tragelement 5 angeordnet sein kann. Das wegabhängige Signal S entspricht somit einem Drehwinkel α der Trommel 6. Für ein erfindungsgemäßes System mit einem fluidisch wirkenden Antrieb 2 kann - wie die zeichnerische Darstellung zeigt - eine weitere Sicherheitseinrichtung vorgesehen sein. Es handelt sich dabei um eine fluidisch, insbesondere pneumatisch, wirkende Bremse 20 für das flexible Tragelement 5, insbesondere für ein Seil.

Insbesondere beim Vorhandensein einer fluidisch wirkenden Antriebseinrichtung zur kann mit Vorteil zur Stromversorgung des Regelkreises zur Lastbalancierung, der Steuerung für die vertikale Z-Z Bewegung des Tragelementes 5, der Sicherheitssteuerung(en) und/oder der speicherprogrammierbaren Steuerung SPS ein insbesondere austauschbarer Akkumulator vorgesehen sein. Eine Netzstromversorgung ist dann nicht notwendig. Ein solcher Akkumulator kann z.B. an oder in der Handhabungseinrichtung 10 angeordnet sein, so daß er einfach aus dem System entnommen und nach einem Aufladen wieder angeschlossen werden kann,

Das Tragelement 5 kann - im Gegensatz zu den beschriebenen Ausführungen - auch starr, beispielsweise als Zahnstange oder dergleichen, ausgebildet sein. Falls eine solche Zahnstange zum Einsatz kommen soll, kann am Antrieb 2 für die Auslösung der Bewegung ein entsprechendes Ritzel zum Zahneingriff in die Stange vorgesehen sein. Die Einrichtung 11 zur Erzeugung des wegabhängigen Signals S kann dann auch so konzipiert werden, das eine im wesentlichen vertikale Z-Z Bewegung einer solchen Stange erfaßt werden kann. Dazu können zur Bereitstellung des wegabhängigen Signals S auch Sensoren verwendet werden, durch die ein linearer Weg des Tragelementes 5 direkt erfaßt wird.

Auf eine weitere Möglichkeit einer biegesteifen Ausbildung des Tragelements wurde bereits eingangs hingewiesen. Eine solche, dem aus der DE 4342715 A1 bekannten Manipulator ähnliche Anordnung kann - vergleiche Fig. 5 - auch derart ausgebildet sein, daß das Tragelement 5 ein Tragparallelogramm umfaßt, in dem Teilarme 30 in Gelenken 31 mit einer horizontalen Schwenkachse miteinander verbunden sind, wobei die Winkelstellung und die Längen der Teilarme 30 des Tragparallelogramms innerhalb einer vertikalen Ebene liegend veränderbar sind (Darstellung in Strichlinien). Bei einer solchen Anordnung kann das wegabhängige Signal S ebenfalls einem Drehwinkel α entsprechen, und zwar einem Winkel, um den sich jeweils zwei über ein Gelenk 31 miteinander verbundene Teilarme 30 des Tragparallelogramms gegeneinander bewegen. Die Einrichtung 11 zur Erzeugung des wegabhängigen Signals S kann dann mit Vorteil wiederum eine inkrementale Drehwinkelmeßscheibe sein, die koaxial zur Schwenkachse der Gelenke angeordnet ist. Bei dem in Fig. 5 gezeigten System handelt es sich wiederum um ein System mit fluidischem Antrieb 2 (Pneumatik oder Hydraulikzylinder). Für ein solches System kann die Einrichtung 11 zur Erzeugung des wegabhängigen Signals S auch ein an der Kolbenstange angeordneter Aufnehmer zur linearen Wegerfassung sein. Die Lastaufnahmeeinrichtung 10 ist hier einfacherweise durch einen Lasthaken gebildet.

Aus den vorstehenden Ausführungen geht bereits hervor, daß die vorliegende Erfindung nicht auf die dargestellten Ausführungsbeispiele beschränkt ist, sondern auch alle im Sinne der Erfindung gleichwirkenden Mittel und Maßnahmen umfaßt, wie hier nicht beschriebene Ausführungen des Antriebs 2. Beispielsweise ist als Antrieb 2 auch eine Kombination einer linear wirkenden fluidischen Kolben-Zylinder-Anordnung mit einer nach der Art eines Flaschenzuges aufgebauten Rollenanordnung zur Bewegungsumlenkung möglich, wobei eine inkrementale Drehwinkelmeßscheibe als Einrichtung 11 zur Erzeugung des wegabhängigen Signals S koaxial zu den Rollen angeordnet sein kann.

Als Aufnehmer zur Erfassung der Manipulationskraft F oder zur Bereitstellung des wegabhängigen Signals S können auch andere als die hier beschriebenen Sensoren eingesetzt werden.

Weiterhin sind dem Fachmann vielfache Möglichkeiten zur weiteren Ausgestaltung der Erfindung gegeben. So kann der Lasthebevorrichtung 1 für ihre Bewegungen in horizontaler Richtung X-X und/oder Y-Y auch mindestens eine Antriebseinrichtung zugeordnet sein, die in Abhängigkeit von einer - ausgehend von der sich schwerkraftbedingt in Ruhelage selbstätig einstellenden vertikalen Ausrichtung Z-Z - aufgezwungenen Auslenkung des Tragelementes 5 ansteuerbar ist und dazu ein spezielles Steuersystem aufweist. Diesbezüglich wird in vollem Umfang auf das eingangs genannte deutsche Gebrauchsmuster DE 297 19 865 U1 Bezug genommen.

## Patentansprüche

1. System zum Steuern einer Lasthebevorrichtung (1), mit einem steuerbaren Antrieb (2), mit einem mit dem Antrieb (2) verbundenen, - zumindest in einer Ruhelage schwerkraftbedingt - vertikal (Z-Z) ausgerichteten Tragelement (5), mit einer mit dem Tragelement (5) verbundenen Lastaufnahmeeinrichtung (7) und mit einem Regelkreis zur Lastbalancierung,
**dadurch gekennzeichnet, daß** der Regelkreis zur Lastbalancierung eine Einrichtung (11) zur Erzeugung eines wegabhängigen Signals (S) umfaßt, das einer im wesentlichen vertikalen (Z-Z) Bewegung des Tragelementes (5) entspricht und als Eingangssignal für die Steuerung des Antriebs (2) dient.

2. System nach Anspruch 1,
**dadurch gekennzeichnet, daß** der Antrieb (2) ein Elektromotor ist und die Einrichtung (11) zur Erzeugung des wegabhängigen Signals (S) aufweist, und insbesondere als ein elektrischer Servomotor ausgebildet ist.

3. System nach Anspruch 1,
**dadurch gekennzeichnet, daß** der Antrieb (2) eine fluidisch wirkende Antriebseinrichtung, wie eine pneumatische Kolben-Zylinder-Anordnung oder eine pneumatisch beaufschlagte Kugelrollspindel, ist.

4. System nach einem der Ansprüche J bis 3,
**dadurch gekennzeichnet, daß** das Tragelement (5), zumindest teilweise, starr, z.B. als Zahnstange, ausgebildet ist.

5. System nach einem der Ansprüche 1 bis 4,
**dadurch gekennzeichnet, daß** das Tragelement (5) ein Tragparallelogramm umfaßt, in dem vier Teilarme in Gelenken mit einer horizontalen Schwenkachse miteinander verbunden sind, wobei vorzugsweise die Winkelstellung und die Längen der Teilarme des Tragparallelogramms innerhalb einer vertikalen Ebene liegend veränderbar sind.

6. System nach einem der Ansprüche 1. bis 3,
**dadurch gekennzeichnet, daß** das Tragelement (5) flexibel und auf einer Trommel (6) aufwickelbar ist.

7. System nach einem der Ansprüche 1 bis 6,
**dadurch gekennzeichnet, daß** das wegabhängige Signal (S) einem Drehwinkel (α), insbesondere einem Drehwinkel der Trommel (6) oder einem Winkel, um den sich jeweils zwei über ein Gelenk miteinander verbundene Teilarme des Tragparallelogramms gegeneinander bewegen, entspricht.

8. System nach einem der Ansprüche 1 bis 7,
**dadurch gekennzeichnet, daß** die Einrichtung (11) zur Erzeugung des wegabhängigen Signals (S) eine inkrementale Drehwinkelmeßscheibe ist, die koaxial zur Trommel (6), zur Antriebswelle des Antriebs (2), wie der Antriebswelle eines Elektromotors, oder zu einer Umlenkscheibe oder zu einer Schwenkachse von Gelenken eines Tragparallelogramms angeordnet ist.

9. System nach einem der Ansprüche 1 bis 8,
**dadurch gekennzeichnet, daß** der Regelkreis ein Regelglied (12) umfaßt, das derart ausgelegt ist, daß es in Abhängigkeit von einer Abweichung (ΔS) des wegabhängigen Signals (S). von einem Sollwert (W) an ein Stellglied (13) für den Antrieb (2) ein Regelsignal (R) für die vertikale (Z-Z) Bewegung des Tragelementes (5) abgibt.

10. System nach einem der Ansprüche 1 bis 9, **gekennzeichnet durch** eine Steuerung für die vertikale (Z-Z) Bewegung des Tragelementes (5), umfassend ein Steuerglied (14), eine Handhabungseinrichtung (10) für die/eine Lastaufnahmeeinrichtung (7) und eine Einrichtung (15) zur Erzeugung eines kraftabhängigen Signals (P), das einer die Handhabungseinrichtung (10) im wesentlichen vertikal (Z-Z) beaufschlagenden Manipulationskraft (F) entspricht, wobei das Steuerglied (14) derart ausgelegt ist, daß es in Abhängigkeit von einer Abweichung (ΔP) des kraftabhängigen Signals (P) von einem Sollwert (V) ein Steuersignal (T) für den/einen Antrieb (2) zur Auslösung einer vertikalen (Z-Z) Bewegung des Tragelementes (5) abgibt, welche der Richtung und vorzugsweise auch der Größe der Manipulationskraft (F) entspricht.

11. System nach Anspruch 10, **gekennzeichnet durch** ein insbesondere mit dem Antrieb (2) oder dessen Stellglied (13) verbundenes Einstellglied (16), das in Abhängigkeit von einem einer Last (9) entsprechenden Signal (I, Q) und/oder von dem wegabhängigen Signal (S), das einer im wesentlichen vertikalen (Z-Z) Bewegung des Tragelementes (5) entspricht, den Sollwert (V) für das/ein Kraftsignal (P) verändert, das der die Handhabungseinrichtung (10) vertikal (Z-Z) beaufschlagenden Manipulationskraft (F) entspricht, und/oder das Übertragungsverhalten des Steuergliedes (14) verändert, welches in Abhängigkeit von der Abweichung (ΔP) des Kraftsignals (P) von dem Sollwert (V) das Steuersignal (T) für den/einen Antrieb (2) zur Auslösung einer vertikalen (Z-Z) Bewegung des Tragelementes (5) abgibt.

12. System nach einem der Ansprüche 9 bis 11,
**dadurch gekennzeichnet, daß** das Regelglied (12) des Regelkreises zur Lastbalancierung und/oder das Steuerglied (14) der Steuerung für die vertikale (Z-Z) Bewegung des Tragelementes (5) und/oder das Einstellglied (16) für den Sollwert (V) dieser Steuerung Bestandteil(e) einer speicherprogrammierbaren Steuerung (SPS) ist/sind.

13. System nach Anspruch 12,
**dadurch gekennzeichnet, daß** die speicherprogrammierbare Steuerung (SPS) in der Nähe des Antriebs (2), insbesondere in einem den Antrieb (2) aufnehmenden Hubaggregat (3), angeordnet ist.

14. System nach einem oder mehreren der Ansprüche 1 bis 13,
**gekennzeichnet durch** eine an einer Laufschienenkonstruktion (4) in mindestens einer horizontalen (X-X) Richtung geführte Kran-Laufkatze.

15. System nach einem oder mehreren der Ansprüche 1 bis 14,
**dadurch gekennzeichnet, daß** der Lasthebevorrichtung (1) für ihre Bewegungen in horizontaler Richtung (X-X und/oder Y-Y) mindestens eine Antriebseinrichtung zugeordnet. ist, die in Abhängigkeit von einer - ausgehend von der sich schwerkraftbedingt in Ruhelage selbstätig einstellenden vertikalen Ausrichtung (Z-Z) - aufgezwungenen Auslenkung des Tragelementes (5) ansteuerbar ist.

16. Verfahren zum Steuern einer Lasthebevorrichtung (1), insbesondere mittels eines Systems nach einem oder mehreren der Ansprüche 1 bis 15,
**dadurch gekennzeichnet , daß** nach Aufnahme einer Last (9) eine von einem/dem Antrieb (2) aufgebrachte Kraft oder ein entsprechendes Moment automatisch zügig erhöht wird, bis diese(s) dem Gewicht der Last (9) entspricht, wobei zur Ermittlung der Einstellung eines erreichten Balancezustandes für die Last (9) ein wegabhängiges Signal (S) für eine im wesentlichen vertikale (Z-Z) Bewegung eines/des Tragelementes (5) ermittelt wird.

17. Verfahren nach Anspruch 16,
**dadurch gekennzeichnet, daß** das wegabhängige Signal (S) mit einem Sollwert (W) verglichen wird und, wenn Übereinstimmung von Signal (S) und Sollwert (W) vorliegt (ΔS=0), die vom Antrieb (2) aufgebrachte Kraft bzw. das Moment auf einem erreichten Wert konstant gehalten wird.

## Claims

1. System for controlling a load-lifting apparatus (1), having a controllable drive (2), having a load-bearing element (5) which is connected to the drive (2) and is aligned vertically (Z-Z) - as a result of gravitational force at least in a rest position - having a load-receiving device (7) which is connected to the load-bearing element (5), and having a control circuit for load-balancing purposes, **characterized in that** the control circuit for load-balancing purposes comprises a device (11) for generating a path-dependent signal (S), which corresponds to an essentially vertical (Z-Z) movement of the load-bearing element (5) and serves as an input signal for controlling the drive (2).

2. System according to Claim 1, **characterized in that** the drive (2) is an electric motor and has the device (11) for generating the path-dependent signal (S), and is designed, in particular, as an electric servomotor.

3. System according to Claim 1, **characterized in that** the drive (2) is a fluidically acting drive device, such as a pneumatic piston/cylinder arrangement or a pneumatically activated recirculating ball screw.

4. System according to one of Claims 1 to 3, **characterized in that** the load-bearing element (5) is designed, at least in part, rigidly, e.g. as a rack.

5. System according to one of Claims 1 to 4, **characterized in that** the load-bearing element (5) comprises a load-bearing parallelogram in which four sub-arms are connected to one another at joints with a horizontal pivot axis, it being possible to change preferably the angle position and the lengths of the sub-arms of the load-bearing parallelogram located within a vertical plane.

6. System according to one of Claims 1 to 3, **characterized in that** the load-bearing element (5) can be wound up flexibly and on a drum (6).

7. System according to one of Claims 1 to 6, **characterized in that** the path-dependent signal (S) corresponds to an angle of rotation (α), in particular to an angle of rotation of the drum (6) or to an angle by which in each case two sub-arms of the load-bearing parallelogram, which are connected to one another via a joint, move in relation to one another.

8. System according to one of Claims 1 to 7, **characterized in that** the device (11) for generating the path-dependent signal (S) is an angular positioning measurement device(incremental encoder) which is arranged coaxially with the drum (6), with the drive shaft of the drive (2), such as the drive shaft of an electric motor, or with a deflecting disc or with a pivot axis of joints of a load-bearing parallelogram.

9. System according to one of Claims 1 to 8, **characterized in that** the control circuit comprises a controller (12) which is designed such that, in dependence on a deviation (ΔS) of the path-dependent signal (S) from a desired value (W), it emits, to an actuating element (13) for the drive (2), a control signal (R) for the vertical (Z-Z) movement of the load-bearing element (5).

10. System according to one of Claims 1 to 9, **characterized by** a controller for the vertical (Z-Z) movement of the load-bearing element (5), comprising a control member (14), a handling device (10) for the/a load-receiving device (7) and a device (15) for generating a force-dependent signal (P), which corresponds to a manipulation force (F) acting essentially vertically (Z-Z) on the handling device (10), the control member (14) being designed such that, in dependence on a deviation (ΔP) of the force-dependent signal (P) from a desired value (V), it emits a control signal (T) for the/a drive (2) for the purpose of initiating a vertical (Z-Z) movement of the load-bearing element (5), said movement corresponding to the direction and preferably also the magnitude of the manipulation force (F).

11. System according to Claim 10, **characterized by** a setting device (16) which is connected, in particular, to the drive (2), or the actuating element (13) thereof, and, in dependence on a signal (I, Q) corresponding to a load (9) and/or on the path-dependent signal (S), which corresponds to an essentially vertical (Z-Z) movement of the load-bearing element (5), changes the desired value (V) for the force signal (P), which corresponds to the manipulation force (F) acting vertically (Z-Z) on the handling device (10), and/or changes the transfer behavior of the open loop control element (14), which, in dependence on the deviation (ΔP) of the force signal (P) from the desired value (V), emits the open loop control signal (T) for the drive (2) for the purpose of initiating a vertical (Z-Z) movement of the load-bearing element (5).

12. System according to one of Claims 9 to 11, **characterized in that** the controller (12) of the control circuit for load-balancing purposes and/or the open loop control element (14) of the open loop control for the vertical (Z-Z) movement of the load-bearing element (5) and/or the setting device (16) for the desired value (V) of said open loop control is a constituent part/are constituent parts of a programmable logic controller (PLC).

13. System according to Claim 12, **characterized in that** the programmable logic controller (PLC) is arranged in the vicinity of the drive (2), in particular in a lifting subassembly (3) which accommodates the drive (2).

14. System according to one or more of Claims 1 to 13, **characterized by** a crane trolley which is guided on a running-rail structure (4) in at least one horizontal (X-X) direction.

15. System according to one or more of Claims 1 to 14, **characterized in that**, for its movements in the horizontal direction (X-X and Y-Y), the load-lifting apparatus (1) is assigned at least one drive device which can be activated in dependence on a forced deflection of the load-bearing element (5) - said deflection being based on the vertical alignment (Z-Z) which is established automatically as a result of gravitational force in the rest position.

16. Method of controlling a load-lifting apparatus (1), in particular by means of a system according to one or more of Claims 1 to 15, **characterized in that**, once a load (9) has been received, a force applied by a/the drive (2) or a corresponding torque is rapidly increased automatically until it corresponds to the weight of the load (9), it being the case that, in order to determine that a balanced state for the load (9), once reached, has been set, a path-dependent signal (S) for an essentially vertical (Z-Z) movement of a/the load-bearing element (5) is determined.

17. Method according to Claim 16, **characterized in that** the path-dependent signal (S) is compared with a desired value (W) and, when the signal (S) and desired value (W) correspond (ΔS = 0), the force applied by the drive (2) or the torque is kept constant at the value reached.

## Revendications

1. Système de commande d'un dispositif de levage de charges (1), avec un entraînement réglable (2), avec un élément porteur (5) relié à l'entraînement (2) qui est -au moins en position de repos dû à l'influence de la gravité-aligné à la verticale (Z-Z), avec un dispositif de support de charge (7) relié à l'élément porteur (5) et avec un circuit de réglage pour l'équilibrage de la charge,
**caractérisé en ce que** le circuit de réglage pour l'équilibrage de la charge comporte un dispositif (11) pour la production d'un signal dépendant du chemin parcouru (S), qui correspond à un mouvement essentiellement vertical (Z-Z) de l'élément porteur (5) et qui sert de signal d'entrée pour la commande de l'entraînement (2).

2. Système selon la revendication 1
**caractérisé en ce que** l'entraînement (2) est un moteur électrique et comporte le dispositif (11) pour la production d'un signal dépendant du chemin parcouru (S), et prend en particulier la forme d'un servomoteur électrique.

3. Système selon la revendication 1,
**caractérisé en ce que** l'entraînement (2) est un dispositif d'entraînement par fluide, tel qu'un dispositif pneumatique piston-cylindre ou bien une broche filetée à billes entraînée pneumatiquement.

4. Système selon l'une des revendications 1 à 3,
**caractérisé en ce que** l'élément porteur (5) est constitué au moins partiellement d'un élément rigide, par exemple une crémaillère.

5. Système selon l'une des revendications 1 à 4,
**caractérisé en ce que** l'élément porteur (5) comporte un parallélogramme porteur, dans lequel quatre bras partiels sont reliés entre eux par des articulations avec un axe pivotant horizontal, où préférentiellement la position angulaire et les longueurs des bras partiels du parallélogramme porteur sont ajustables dans un plan horizontal.

6. Système selon l'une des revendications 1 à 3,
**caractérisé en ce que** l'élément porteur (5) est flexible et peut être enroulé sur un tambour (6).

7. Système selon l'une des revendications 1 à 6,
**caractérisé en ce que** le signal en fonction du chemin parcouru (S) correspond à un angle de rotation (α), en particulier à un angle de rotation du tambour (6) ou à un angle, autour duquel respectivement deux des bras partiels du parallélogramme porteur, reliés par une articulation, se déplacent réciproquement l'un de l'autre.

8. Système selon l'une des revendications 1 à 7,
**caractérisé en ce que** le dispositif (11) pour la production d'un signal en fonction du chemin parcouru (S) est un disque de mesure incrémentale de l'angle de rotation qui est disposé de manière coaxiale par rapport au tambour (6), à l'axe d'entraînement d'un moteur (2) comme l'axe d'entraînement d'un moteur électrique, ou bien à une poulie de renvoi ou à l'axe pivotant d'articulations d'un parallélogramme porteur.

9. Système selon l'une des revendications 1 à 8,
**caractérisé en ce que** le circuit de réglage comporte un élément de contrôle (12) qui est construit pour produire un signal de réglage (R) pour le mouvement vertical (Z-Z) de l'élément porteur (5) qui est destiné à un élément de réglage final (13) pour l'entraînement (2) en fonction d'une déviation (ΔS) par rapport à une valeur de consigne (W) du signal en fonction du chemin parcouru (S).

10. Système selon l'une des revendications 1 à 9,
**caractérisé par** une commande du mouvement vertical (Z-Z) de l'élément porteur (5), comportant un dispositif de commande (14), un dispositif de manutention (10) pour le/un dispositif de support de charge (7) et un dispositif (15) pour la production d'un signal en fonction de la force (P), qui correspond à une force de manipulation (F) dirigée principalement en direction verticale (Z-Z) et agissante sur le dispositif de manutention (10), tandis que le dispositif de commande (14) est construit de manière à produire un signal de commande (T) pour le/un entraînement (2) déclenchant un mouvement vertical (Z-Z) de l'élément porteur (5) en fonction d'une déviation (ΔP) du signal en fonction de la force (P) d'une valeur de consigne (V), qui correspond à la direction et de manière encore préférée à l'intensité de la force de manipulation (F).

11. Système selon la revendication 10,
**caractérisé par** un dispositif de réglage (16) relié en particulier à l'entraînement (2) ou à son élément de réglage final (13), qui, en fonction d'un signal (I, Q) correspondant à une charge (9) et/ou au signal en fonction du chemin parcouru (S) qui, lui, correspond essentiellement à un mouvement vertical (Z-Z) de l'élément porteur (5), modifie la valeur de consigne (V) pour le/un signal de force (P) qui correspond à une force de manipulation (F) dirigée essentiellement en direction verticale (Z-Z) du dispositif de manutention (10), et/ou modifie le rapport de transmission du dispositif de commande (14), qui produit un signal de commande (T) pour le/un entraînement (2) résultant en un déclenchement d'un mouvement vertical (Z-Z) de l'élément porteur (5) en fonction d'une déviation (ΔP) d'une valeur de consigne (V) du signal en fonction de la force (P).

12. Système selon l'une des revendications 9 à 11,
**caractérisé en ce que** l'élément de contrôle (12) du circuit de réglage pour l'équilibrage des charges et/ou l'élément de commande (14) du contrôle pour le mouvement vertical (Z-Z) de l'élément porteur (5) et/ou le dispositif de réglage (16) pour la valeur de consigne (V) de cette commande est/sont un/des composant(s) d'une commande par programme enregistré (CPE).

13. Système selon la revendication 12,
**caractérisé en ce que** la commande par programme enregistré (CPE) est située à proximité de l'entraînement (2), en particulier dans un module de levage (3) abritant l'entraînement (2).

14. Système selon l'une ou plusieurs des revendications 1 à 13,
**caractérisé par** un chariot roulant de grue dirigée le long d'une construction comportant un rail à coulissement (4) dans au moins une direction horizontale (X-X).

15. Système selon l'une ou plusieurs des revendications 1 à 14,
**caractérisé en ce que** le dispositif de levage de charges (1) est associé avec au moins un dispositif d'entraînement pour ses mouvements en direction horizontale (X-X et/ou Y-Y), qui peut être commandé, en fonction d'une déviation forcée de l'élément porteur (5) -ayant comme origine l'orientation verticale (Z-Z) qui s'établit automatiquement en position de repos comme résultat de la force de gravité.

16. Procédé pour la commande d'un dispositif de levage de charges (1) en particulier à l'aide d'un système selon l'une ou plusieurs des revendications 1 à 15,
**caractérisé en ce que** après la réception d'une charge (9) une force fournie par un/l'entraînement (2) ou un moment correspondant est augmentée automatiquement et rapidement, jusqu'à ce que celui/celle-ci corresponde au poids de la charge (9), en déterminant un signal en fonction du chemin parcouru (S) pour un mouvement essentiellement vertical (Z-Z) du/d'un des éléments porteur (5) pour parvenir à un ajustement d'un état d'équilibre de la charge (9) obtenu.

17. Procédé selon la revendication 16,
**caractérisé en ce que** le signal en fonction du chemin parcouru (S) est comparé à une valeur de consigne (W), et en cas de concordance entre le signal (S) et la valeur de consigne (W) (ΔS=0), la force fournie par l'entraînement (2) ou bien le moment est maintenu(e) constant(e) au niveau d'une valeur atteinte.
